# EUROPÄISCHE PATENTSCHRIFT

(11) **EP 2 638 783 B1**
(45) Veröffentlichungstag und Bekanntmachung des Hinweises auf die Patenterteilung: **21.02.2018**
(21) Anmeldenummer: 11784970.3
(22) Anmeldetag: 04.11.2011
(51) Int. Cl.: H05B 37/02

(54) **STÖRSICHERE LEUCHTMITTELSTEUERUNG**
INTERFERENCE-FREE LIGHT-EMITTING MEANS CONTROL
COMMANDE D'UN LUMINAIRE PROTÉGÉE CONTRE LES PERTURBATIONS

(30) Priorität: 09.11.2010 DE 102010043613
(43) Veröffentlichungstag der Anmeldung: 18.09.2013
(73) Patentinhaber: Tridonic GmbH & Co KG, 6851 Dornbirn (AT)
(72) Erfinder: BÖCKLE, Reinhard, A-6841 Mäder (AT)
(74) Vertreter: Rupp, Christian
(86) Internationale Anmeldenummer: PCT/EP2011/069456
(87) Internationale Veröffentlichungsnummer: WO 2012/062664

(56) Entgegenhaltungen:
- WO-A1-2009/156952
- DE-A1- 19 748 007

## Beschreibung

Die Erfindung betrifft ein Betriebsgerät zur Steuerung von Leuchtmitteln und ein Verfahren zur Steuerung von Leuchtmitteln.

Zur Steuerung von Leuchtmitteln sind neben klassischen direkt verkabelten Schaltern eine Vielzahl von Betriebsgeräten bekannt. Bei solchen Betriebsgeräten wird üblicherweise ein Steuersignal von einem Schalter an ein Betriebsgerät übermittelt. Das Betriebsgerät empfängt das Signal und führt eine entsprechende Steuerung des Leuchtmittels durch. Dies kann ein Einschalten oder Ausschalten, aber auch ein Dimmvorgang sein. Das Steuersignal ist dabei üblicherweise entweder Netzspannung oder ein digitales Steuersignal. Häufig werden für digitale Steuersignale standardisierte Übertragungsverfahren, z. B. DALI eingesetzt.

Weiterhin bekannt ist die Nutzung unterschiedlicher Steuersignale, z. B. DALI und Netzspannung an einem Betriebsgerät. Dies ermöglicht eine große Flexibilität des Einsatzes des Betriebsgeräts. Insbesondere bei langen Leitungslängen, auf welchen das Steuersignal übertragen wird, ergibt sich jedoch ein unzuverlässiges Schaltverhalten, da kapazitive oder induktive Einstreuungen Fehlschaltungen auslösen können.

So zeigt die Deutsche Offenlegungsschrift DE 197 48 007 A1 ein herkömmliches Betriebsgerät mit einer Schnittstellenschaltung. Nachteilhaft ist hieran, dass ein hoher Realisierungsaufwand notwendig ist.

Die WO 2009/156952 A1 offenbart ein Betriebsgerät für Leuchtmittel mit einem Empfänger und einer Ansteuerschaltung zum Ansteuern einer Lampe. Der Empfänger ermittelt zwei oder mehrere aufeinanderfolgende Nulldurchgänge eines AC-Signals zur Synchronisierung mit einem Sender. Der Sender moduliert den AC-Strom sobald der Strompegel vor einem Nulldurchgang klein genug ist. Der Empfänger empfängt den modulierten Strom, wertet die Daten aus und erzeugt ein Signal für die Ansteuerschaltung.

Die Druckschrift WO 2009/156952 A1 offenbart ein Verfahren und eine Vorrichtung zur Steuerung elektrischer Geräte und zur Kommunikation über Netzspannungsversorgungsleitungen.

Die Druckschrift DE 197 48 007 A1 offenbart eine Schnittstelle für ein Lampenbetriebsgerät.

Der Erfindung liegt die Aufgabe zugrunde, ein Betriebsgerät für Leuchtmittel und ein Verfahren zum Betrieb von Leuchtmitteln aufzuzeigen, welche insbesondere bei langen Leitungslängen ein sicheres Schaltverhalten bei geringem Realisierungsaufwand ermöglichen.

Die Aufgabe wird erfindungsgemäß für das Betriebsgerät durch die Merkmale des unabhängigen Anspruchs 1 sowie für das Verfahren durch die Merkmale des unabhängigen Anspruchs 5 gelöst. Vorteilhafte Weiterbildungen sind Gegenstand der hier rückbezogenen Unteransprüche.

Ein erfindungsgemäßes Betriebsgerät für Leuchtmittel beinhaltet eine Schnittstellenschaltung und eine Ansteuerschaltung. Die Schnittstellenschaltung ist dazu ausgelegt, in Abhängigkeit eines Steuersignals ein Schnittstellensignal zu erzeugen. Die Ansteuerschaltung ist dazu ausgelegt, das Schnittstellensignal auszuwerten und wenigstens ein Leuchtmittel in Abhängigkeit der Auswertung des Schnittstellensignals anzusteuern. Das Steuersignal ist dabei ein außerhalb des Betriebsgeräts erzeugtes Wechselspannungssteuersignal. Die Schnittstellenschaltung umfasst Mittel zum Detektieren eines Überschreiten eines oberen Schwellenwertes für lediglich eine von zwei Halbwellen des Steuersignals, wobei die Schnittstellenschaltung dazu ausgelegt ist, für jede Detektion des Überschreitens des oberen Schwellenwertes einen ersten Signalpuls in dem Schnittstellensignal im Bereich des Spitzenwerts der positiven Halbwelle des Steuersignals zu erzeugen. Die Schnittstellenschaltung beinhaltet eine Nulldurchgangs-Erkennungs-Schaltung, die ein Überschreiten eines unteren Schwellenwertes der negativen Halbwelle des Steuersignals erkennt, wobei die Nulldurchgangs-Erkennungs-Schaltung für jede Detektion des Überschreitens des unteren Schwellenwertes des Steuersignals einen zweiten Signalpuls aufweisend einen gegenüber dem ersten Signalpuls niedrigen Pegel in dem Schnittstellensignal (21, 31, 41, 51) erzeugt. Die Ansteuerschaltung ist dazu eingerichtet, das Anliegen des Steuersignals auf Basis des ersten Signalpulses zu erkennen. So wird eine einfache und gleichzeitig störsichere Auswertung des Steuersignals ermöglicht.

Ferner wird ein Betriebsgerät für Leuchtmittel offenbart, wobei das Betriebsgerät über eine Schnittstellenschaltung und eine Ansteuerschaltung verfügt, wobei die Schnittstellenschaltung in Abhängigkeit eines Steuersignals ein Schnittstellensignal erzeugt, und wobei die Ansteuerschaltung zumindest ein Leuchtmittel in Abhängigkeit des Schnittstellensignals ansteuert, wobei das Steuersignal ein außerhalb des Betriebsgeräts erzeugtes Wechselspannungssteuersignal ist, wobei die Schnittstellenschaltung das Überschreiten eines unteren Schwellenwertes für zumindest den Großteil der Zeitdauer einer von zwei Halbwellen des Steuersignals detektiert, und die Schnittstellenschaltung für jede Detektion des Überschreitens des unteren Schwellenwertes einen zweiten Signalpuls, dessen Pegel niedriger ist als der des ersten Signalpulses, in dem Schnittstellensignal erzeugt, und bei wiederholtem Aufeinanderfolgen mehrerer derartiger zweiter Signalpulse das Anliegen eines Steuersignals erkennt.

Vorteilhafterweise verfügt das Mittel zum Detektieren der Schnittstellenschaltung weiterhin über eine Spitzenwert-Erkennungs-Schaltung, welche das Überschreiten des oberen Schwellenwertes und optional zusätzlich Spitzenwerte detektieren kann.

Wie bereits ausgeführt, kann die Nulldurchgangs-Erkennungs-Schaltung das Überschreiten des unteren Schwellenwertes und optional zusätzlich Nulldurchgänge des Steuersignals detektieren. So wird eine zusätzliche Verbesserung der Erkennung der Schaltzustände ermöglicht.

Nachfolgend wird die Erfindung anhand der Zeichnung, in der ein vorteilhaftes Ausführungsbeispiel der Erfindung dargestellt ist, beispielhaft beschrieben. In der Zeichnung zeigen:
- Fig. 1: ein beispielhaftes Beleuchtungssystem;
- Fig. 2: ein beispielhaftes Betriebsgerät;
- Fig. 3: beispielhafte Signalverläufe in dem beispielhaften Betriebsgerät;
- Fig. 4: ein Ausführungsbeispiel des erfindungsgemäßen Betriebsgeräts;
- Fig. 5: einen ersten beispielhaften Signalverlauf im Ausführungsbeispiel des erfindungsgemäßen Betriebsgeräts;
- Fig. 6: einen zweiten beispielhaften Signalverlauf im Ausführungsbeispiel des erfindungsgemäßen Betriebsgeräts;
- Fig. 7: ein dritter beispielhaften Signalverlauf im Ausführungsbeispiel des erfindungsgemäßen Betriebsgeräts;
- Fig. 8: ein vierter beispielhaften Signalverlauf im Ausführungsbeispiel des erfindungsgemäßen Betriebsgeräts, und
- Fig. 9: ein Ausführungsbeispiel des erfindungsgemäßen Verfahrens.

Zunächst werden anhand der Fig. 1 - 3 die der gegenwärtigen Erfindung zugrundeliegende Problematik, der Aufbau und die Funktionsweise eines beispielhaften Betriebsgeräts erläutert. Anschließend wird mittels Fig. 4 - 8 der Aufbau und die Funktionsweise des erfindungsgemäßen Betriebsgeräts gezeigt. Abschließend wird anhand von Fig. 9 die Funktionsweise des erfindungsgemäßen Verfahrens näher erläutert. Identische Elemente wurden in ähnlichen Abbildungen zum Teil nicht wiederholt dargestellt und beschrieben.

Ein beispielhaftes Beleuchtungssystem beinhaltet einen Taster 4, ein Betriebsgerät 1 und ein Leuchtmittel 5. Statt einem Taster 4 kann auch ein Schalter oder ein anderes Eingabegerät eingesetzt werden. Der Taster 4 ist mit dem Betriebsgerät 1 verbunden. Das Betriebsgerät 1 wiederum ist mit dem Leuchtmittel 5 verbunden. Bei dem Leuchtmittel 5 kann es sich beispielsweise um eine herkömmliche Glühlampe oder eine Fluoreszenzlampe oder eine oder mehrere lichtemittierende Dioden, LED, handeln. Auch andere Leuchtmittel sind hier einsetzbar. Das Betriebsgerät 1 besteht aus einer Schnittstellenschaltung 2 und einer Ansteuerschaltung 3. Der Taster 4 ist mit der Schnittstellenschaltung 2 des Betriebsgeräts 1 verbunden. Die Schnittstellenschaltung 2 und die Ansteuerschaltung 3 sind innerhalb des Betriebsgeräts 1 miteinander verbunden. Das Leuchtmittel 5 ist mit der Ansteuerschaltung 3 des Betriebsgeräts 1 verbunden. Der Taster 4 und das Betriebsgerät 1 sind über eine Leitung miteinander verbunden. Weiterhin kann das Betriebsgerät 1 dauerhaft über einen Versorgungsanschluss mit einer Netzspannung verbunden sein, aus der die Ansteuerschaltung 3 zur Speisung des Leuchtmittels 5 gespeist wird.

Der Taster 4 verbindet, sobald er gedrückt wird, Netzspannung mit der Schnittstellenschaltung 2 des Betriebsgeräts 1. Ist er nicht gedrückt, ist die Leitung zwischen dem Taster 4 und der Schnittstellenschaltung 2 offen. Sowohl bei betätigtem wie auch bei nicht betätigtem Schalter 4 können Einstreuungen in diese Leitung erfolgen.

Die Schnittstellenschaltung 2 wertet die Signale auf der Leitung aus und ermittelt daraus Schaltvorgänge des Tasters 4. Anhand dieser Schaltvorgänge erzeugt die Schnittstellenschaltung 2 ein Schnittstellensignal und leitet es an die Ansteuerschaltung 3 weiter. In Abhängigkeit des Schnittstellensignals steuert die Ansteuerschaltung das Leuchtmittel 5 an. Dabei ermittelt die Schnittstellenschaltung 2 lediglich die Schaltzustände des Tasters 4 und setzt diese in das Schnittstellensignal um. Erst die Ansteuerschaltung 3 ermittelt aus den an sie übermittelten Schaltzuständen im Schnittstellensignal die auszuführenden Schaltvorgänge. So nutzt die Ansteuerschaltung 3 z. B. die Betätigungsdauer, die Betätigungsfolge oder den Betätigungsrhythmus als Hinweis auf den durchzuführenden Steuervorgang. Das Schnittstellensignal gibt somit beispielsweise einen Sollwert für die Ansteuerschaltung 3 vor.

Fig. 2 zeigt eine beispielhafte Schnittstellenschaltung, wie sie auch in dem in Fig. 1 gezeigten Beleuchtungssystem eingesetzt werden könnte. Die geschaltete Netzspannung Vn wird über einen Widerstand R7a von beispielsweise 20Ω einer Gleichrichterschaltung 100 zugeführt. Die Gleichrichterschaltung 100 besteht dabei aus vier Dioden D1a, D2a, D3a, D4a. Diese sind in einer üblichen Brückengleichrichterschaltung gegen Masse geschaltet. Das gleichgerichtete Signal wird einer Nulldurchgangs-Erkennungs-Schaltung 101 zugeführt. Diese besteht aus zwei Transistoren Q1a, Q2a und zwei Widerständen R1a, R2a. Der Emitter des Transistors Q1a und der Widerstand R1a von beispielsweise 332Ω sind direkt mit dem gleichgerichteten Signal verbunden. Der Widerstand R1a ist weiterhin mit der Basis des Transistors Q1a und dem Emitter des Transistors Q2a verbunden. Der Kollektor des Transistors Q1a wiederum ist mit der Basis des Transistors Q2a und dem Widerstand R2a von beispielsweise 150 KΩ verbunden. Der Kollektor des Transistors Q2a ist weiterhin mit der zweiten Seite des Widerstands R2a verbunden. An dieser Stelle verlässt das Signal die Nulldurchgangs-Erkennungs-Schaltung. Das Signal wird über eine weitere Diode Z3a einem Optokoppler Q4a zugeführt. Dieser ist über einen weiteren Widerstand R3a von beispielsweise 10kΩ mit einer Versorgungsspannung V2 von beispielsweise 15V verbunden. Das Schnittstellensignal kann der Sekundärseite des Optokopplers Q4a entnommen werden.

Die Nulldurchgangs-Erkennungs-Schaltung 101 erzeugt bei jedem Nulldurchgang des anliegenden Signals einen Impuls. In Abhängig der Steilheit des Spannungsdurchgangs durch den Nullpunkt ergibt sich ein unterschiedlich breiter Impuls. Ein solcher Impuls hat typischerweise eine Zeitdauer von 100 Mikrosekunden. Ein solcher Impuls ist durch den Optokoppler Q4a gut übertragbar.

Fig. 3 zeigt einen beispielhaften Signalverlauf in einer Schnittstellenschaltung, wie z. B. in Fig. 2 dargestellt. Ein Steuersignal 10 hat eine Frequenz von 50Hz und damit eine Periodendauer von 20ms. Das Schnittstellensignal 11 weist lediglich bei den Nulldurchgängen des Steuersignals 10 einzelne Impulse 12 auf. Hier dargestellt ist der störungsfreie Fall. Das Schnittstellensignal an der Sekundärseite des Optokopplers Q4a kann nunmehr hinsichtlich der erkannten Nulldurchgänge ausgewertet werden. Anhand der erkannten Aufeinanderfolge von Nulldurchgängen kann somit auf die Betätigung des Tasters geschlossen werden, da für einen gewissen Zeitraum (z.B. im Bereich von 400 bis 1000 Millisekunden) eine Netzspannung der Schnittstellenschaltung zugeführt wurde.

Durch Störungen können in den Bereichen der Nulldurchgänge des Steuersignals steilere Signalverläufe entstehen. Die Impulsdauer verringert sich in diesem Fall drastisch. Dies kann so weit gehen, dass der Optokoppler Q4a aus Fig. 2 das Signal nicht mehr ordnungsgemäße übertragen kann.

Zur Detektion der Nulldurchgänge sind typischerweise Schwellwerte von -6,5V bis 6,5V Amplitude der Netzspannung vorgesehen. Diese Schwellwerte sollten nicht verändert werden, da vorteilhafterweise die Schnittstelle auch für digitale DALI-Signale verwendet werden soll, und das digitale LOW-Signal bei DALI unterhalb von 6,5 V liegt. Die erfindungsgemäße Problematik besteht also insbesondere bei Schnittstellen von Betriebsgeräten für Leuchtmittel, welche sowohl digitale Signale, wie auch Wechselspannungssignale verarbeiten sollen.

Es kann somit vorkommen, dass Nulldurchgänge bei derartigen Betriebsgeräten nicht erkannt werden, was zu einer fehlerhaften Ansteuerung führt, die sich um so drastischer auswirket, wenn mehrere Geräte ausgehend von derselben Tasterbetätigung angesprochen werden, die dann auf Grund unterschiedlicher Störungen auf ihren Leitungen unterschiedliche Ansteuerungen der mit dem gleichen Taster oder Schalter verbundenen Geräte durchführen können. Eine Verminderung dieses Problems kann erzielt werden, wenn insbesondere zusätzlich zur Erfassung der Nulldurchgänge auch eine Erfassung der Spitzenwert-Bereiche der Netzspannung erfolgt. Somit würde beispielsweise ein verhältnismäßig langer Spitzenwert jeweils im Bereich des Maximums der Netzspannung zusätzlich zu den verhältnismäßig kurzen Impulsen im Bereich der Nulldurchgänge in dem Schnittstellensignal erzeugt werden, was die Steuersicherheit verbessern könnte.

Ein Problem hieran ist jedoch, dass bei unterschiedlich großen Netzamplituden unterschiedliche lange Impulse im Bereich der Spitzenwerte der Netzspannung erzeugt werden. Darüber hinaus wird bei offener Leitung, d. h. bei nicht gedrücktem Taster oder eingeschaltetem Schalter kapazitiv eine Spannung eingekoppelt, die derart ausfallen kann, dass das entstehende Signal nicht mehr von dem bei gedrücktem Schalter oder Taster unterscheidbar ist. Es können insbesondere bei großen Leitungslängen so Fehlschaltungen bei offener Leitung entstehen.

Fig. 4 zeigt ein Ausführungsbeispiel des erfindungsgemäßen Betriebsgeräts für Leuchtmittel. Wie auch in dem Betriebsgerät nach Fig. 2 wird eine geschaltete Netzspannung Vn über einen Netzwiderstand R_{netz} von beispielsweise 20Ω einer Gleichrichterschaltung 200 zugeführt. Die Gleichrichterschaltung 200 entspricht dabei weitgehend der Gleichrichterschaltung 100 aus Fig. 2. Vier Dioden D1 - D4 sind in einer üblichen Brückengleichrichterschaltung gegen Masse verschaltet. Das gleichgerichtete Steuersignal wird von der Gleichrichterschaltung 200 an eine Nulldurchgangs-Erkennungs-Schaltung 201 übertragen. Diese entspricht im Wesentlichen der Nulldurchgangs-Erkennungs-Schaltung 101 aus Fig. 2. Ein erster Widerstand R1 von beispielsweise 332Ω und der Emitter eines ersten Transistors Q1 sind mit dem gleichgerichteten Signal beaufschlagt. Die zweite Seite des Widerstands R1 ist mit der Basis dieses ersten Transistors Q1 verbunden. Der Kollektor des ersten Transistors Q1 ist mit der Basis eines zweiten Transistors Q2 verbunden. Weiterhin ist die Basis des ersten Transistors Q1 mit dem Emitter des zweiten Transistors Q2 verbunden. Darüber hinaus ist die Basis des zweiten Transistors Q2 weiterhin mit der ersten Seite eines zweiten Widerstandes R2 von beispielsweise 150kΩ verbunden. Dieser Widerstand R2 ist gegen Masse geschaltet. Das Ausgangssignal dieser Nulldurchgangs-Erkennungs-Schaltung liegt an dem Kollektor des Transistors Q2 an und wird von diesem einer Zener-Diode Z2 zugeführt.

Das Steuersignal Vn wird über den Netzwiderstand R_{Netz} weiterhin einer Spitzenwert-Erkennungs-Schaltung 202 zugeführt. Es durchläuft zunächst eine Zenerdiode Z1. Da die Zenerdiode Z1 mit ihrer vorgegebenen Durchbruchsspannung eine Art Schwellenwertschalter bildet und erst bei dem Überschreiten einer vorgegebenen Schwellenwertspannung durchschaltet, passieren lediglich die Spitzenwerte oberhalb eines vorgegebenen oberen Schwellenwertes einer der beiden Halbwellen des Wechselspannungssignals die Zenerdiode Z1. Signalanteile, welche unterhalb der Durchbruchsspannung der Zenerdiode Z1, also unterhalb des vorgegebenen oberen Schwellenwertes, liegen, werden nicht weitergeleitet. Dies beinhaltet insbesondere die zweite Halbwelle des Wechselspannungssignals Vn. Anstelle der Zenerdiode Z1 kann auch ein Widerstandsteiler verwendet werden, welcher auf die Schwellspannung des Transistors Q3 dimensioniert ist.

Über einen ohmschen Widerstand R4 von beispielsweise 100kΩ wird das resultierende Signal der Basis eines Transistors Q3 zugeführt. Der Emitter Transistors Q3 ist über einen Ohmschen Widerstand R5 von beispielsweise 10kΩ an die Basis des Transistors Q3 und weiterhin auf Masse geschaltet. Dieser Transistor Q3 sorgt für eine gleichmäßige rechteckige Impulsform. Das Ausgangssignal der Spitzenwert-Erkennungs-Schaltung 202 liegt an dem Kollektor des Transistor Q3 an und wird von diesem ebenfalls der Zener-Diode Z2 zugeführt.

Das an der Zener-Diode Z2 anliegende Signal wird wie auch in Fig. 2 über einen Optokoppler Q4, welcher über einen Ohmschen Widerstand R3 von beispielsweise 7,5kΩ mit einer Versorgungsspannung V1 von 3,3V versorgt wird, an die Ansteuerschaltung übertragen. Die tatsächliche Übertragung des Schnittstellensignals erfolgt durch den sekundären Teil des Optokopplers Q4.

Ein resultierendes Signal der Schnittstellenschaltung aus Fig. 4 kann in Fig. 5 gesehen werden. So zeigt Fig. 5 das Steuersignal 10 und gleichzeitig das Schnittstellensignal 21, welches dem Ausgangssignal des Optokopplers entspricht. Der Übersichtlichkeit halber wurden unterschiedliche Maßstäbe für die beiden Signale eingesetzt. Das Schnittstellensignal 21 weist nun sowohl Impulse 23 an den Nulldurchgängen des Steuersignals 10 auf, wie auch breite Impulse 22 im Bereich der Spitzenwerte der positiven Halbwelle des Steuersignals 10 (also bei Überschreiten des oberen Schwellenwertes). Durch einen Anschluss der Spitzenwert-Erkennungs-Schaltung 202 an dem invertierten Eingang der Gleichrichterschaltung 200 würde sich ein breiter Impuls 22 auf Höhe der negativen Halbwelle des Wechselspannungssignals 10 ergeben.
Die Impulse 23 an den Nulldurchgängen des Steuersignals 10 ergeben sich, da die Nulldurchgangs-Erkennungs-Schaltung 201 in Verbindung mit der Zener-Diode Z2 erst dann einen Strom durchlässt, wenn die Spannung des Steuersignals 10 ein gewisses Potential überschritten hat (sowohl in positiver als auch in negativer Richtung). Solange die Spannung des Steuersignals 10 so klein ist, dass die Nulldurchgangs-Erkennungs-Schaltung 201 in Verbindung mit der Zener-Diode Z2 noch zu keinen Stromfluss in der Primärseite des Optokopplers Q4 führt, da die Schwellenspannung der Zener-Diode Z2 nicht erreicht wird, ist der Optokoppler Q4 sekundärseitig nicht durchgesteuert und somit liegt sekundärseitig ein Schnittstellensignal 21 mit hohem Pegel (23) an, welches als logisch "1" interpretiert wird.

Wenn die Spannung des Steuersignals 10 ein gewisses Potential (im weiteren als unterer Schwellenwert bezeichnet) überschritten hat (aufgrund des Gleichrichters D1 - D4 sowohl in positiver als auch in negativer Richtung), so reicht der durch die Nulldurchgangs-Erkennungs-Schaltung 201 fließende Strom aus, um die Zener-Diode Z2 durchzusteuern und es fließt ein Strom durch die Primärseite des Optokopplers Q4, womit der Optokoppler Q4 sekundärseitig durchsteuert. Somit liegt sekundärseitig ein Schnittstellensignal 21 mit niedrigem Pegel 24 an, welches als logisch "0" interpretiert wird. Wenn der Taster gedrückt ist und die Spannung des Steuersignals 10 nicht gerade sehr nahe dem Nulldurchgang ist, fließt also aufgrund der Aktivierung der Nulldurchgangs-Erkennungs-Schaltung 201 in Verbindung mit der Zener-Diode Z2 durch die Primärseite des Optokopplers Q4 ein Strom und der Optokoppler Q4 steuert sekundärseitig durch. Somit liegt sekundärseitig ein Schnittstellensignal 21 mit niedrigem Pegel 24 an, welches als logisch "0" interpretiert wird.

Bei Anliegen einer Netzspannung aufgrund des gedrückten Tasters liegt somit während der negativen Halbwelle für einen Grossteil dieser Halbwelle ein Schnittstellensignal 21 mit niedrigem Pegel 24 an, welches als logisch "0" interpretiert werden kann. Vorzugsweise wird ein Anliegen einer Netzspannung dadurch erkannt, dass für das Schnittstellensignal 21 regelmäßig für die Zeitdauer nahezu einer Netzhalbwelle, also zumindest 9 ms, ein Signal mit niedrigem Pegel 24 anliegt. Somit kann ein Anliegen einer Netzspannung, also die Betätigung des Tasters, durch die Auswertung einer längeren Phase des Anliegens eines Signals mit niedrigem Pegel 24 (also der Empfang eines logisch "0") erfolgen.

Wenn der Taster nicht gedrückt ist, also eine offene Leitung vorliegt, können bei entsprechend langer Leitung kapazitive Störsignale eingekoppelt werden. Diese eingekoppelte Netzspannung wird indessen nie die Schaltschwelle der Zenerdiode Z1 erreichen, so dass dieser Zweig nie aktiv wird, d. h. der Transistor Q3 nie durchgeschaltet wird, welcher den Schaltungspunkt vor der Zener-Diode Z2 auf eine Spannung von 0V ziehen würde.

Vielmehr wird die bipolare eingekoppelte Störspannung nur einen Beitrag in dem Zweig nach dem Gleichrichter mit den Dioden D1 - D4 liefern, sofern die eingekoppelte Spannung zumindest ausreicht, dass diese Spannung den unteren Schwellenwert überschreitet und somit die Nulldurchgangs-Erkennungs-Schaltung 201 in Verbindung mit der Zener-Diode Z2 einen Strom durchlässt.

Jede gleichgerichtete Halbwelle des Steuersignals Vn erzeugt somit ab dem Überschreiten des unteren Schwellenwertes einen gewissen Stromfluss mittels der Transistoren Q1 und Q2 am Eingang des Optokopplers Q4. Ein Stromfluss durch die Primärseite des Optokopplers Q4 wird ausgangsseitig als logisch "0" interpretiert (analog zum DALI-Standard, der im hohen Zustand eine Spannung von mehr als 0 V führt). Allerdings ist die Zeitdauer eines solchen Signals mit logisch "0" nur im Bereich unterhalb von 5 ms. Ein Störsignal bei nicht gedrücktem Schalter kann also bei Anwendung einer Erkennung anhand der Nulldurchgänge gemäß dem Stand der Technik dazu führen, dass in jeder Halbwelle Strom fließen kann, was ausgangsseitig dann als Nulldurchgang interpretiert werden kann.

In Fig. 6 wird ein beispielhafter Signalverlauf bei dem erfindungsgemäßen Betriebsgerät nach Fig. 4 bei offener Leitung und einer kapazitiven Störung gezeigt. Die kapazitiv eingekoppelte Netzspannung 31 weist einen Phasenversatz von 90° gegenüber dem Steuersignal 10 auf. Da der Taster nicht gedrückt ist, erkennt die Schnittstellenschaltung keine Nulldurchgänge der tatsächlichen Netzspannung 10. Stattdessen werden die Nulldurchgänge des kapazitiv eingekoppelten Signals 31 im Schnittstellensignal 30, welches dem Ausgangssignal des Optokopplers entspricht, detektiert. Es ergeben sich somit Impulse 32, 33 in dem Schnittstellensignal. Da sich in dem Schnittstellensignal jedoch keine längeren Impulse, welche dem Überschreiten der oberen Schwellenwerte (Spitzenwerten) jeweils einer Halbwelle entsprechen, oder / und keine anhaltende Phase mit niedrigem Pegel befinden, akzeptiert die nachfolgende Ansteuerschaltung das Signal nicht gültiges Signal und damit nicht als Hinweis auf die Betätigung des Schalters bzw. Tasters.

Wenn dagegen eine echte Netzspannung durch Drücken des Schalters bzw. Tasters als Steuersignal anliegt, wird die Schaltschwelle der Zenerdiode Z1 (oberer Schwellenwert) überschritten und der Transistor Q3 wird durchgeschaltet, wodurch der Punkt vor der Zener-Diode Z2 auf eine Spannung von 0V gezogen wird, was wiederum ausgangsseitig in dem Schnittstellensignal 30 als logisch "1" interpretiert wird. Bei der Halbwelle der umgekehrten Polarität kommt der obere Schaltungszweig nicht zum Zuge, d. h. der Transistor Q3 wird nie durchgeschaltet. Vielmehr wird sich bei dieser Halbwelle stets aufgrund der Nulldurchgangs-Erkennungs-Schaltung 201 in Verbindung mit der Zener-Diode Z2 für einen Großteil dieser Netzhalbwelle ein Stromfluss mittels der Transistoren Q1, Q2 ergeben, was ausgangsseitig als logisch "0" interpretiert wird.

Somit ergibt sich nur beim Anlegen einer echten Netzspannung und nicht bei einer eingekoppelten Störspannung ein Unterschied zwischen den Halbwellen unterschiedlicher Polaritäten. Nur bei einer Halbwelle wird aufgrund des Aktivierens des oberen Schaltungszweigs ausgangsseitig logisch "1" anliegen. Dagegen wird bei der eingekoppelten Störspannung unabhängig von der Polarität der Halbwellen abhängig von der Amplitude der eingekoppelten Störspannung immer für eine deutlich kürzere Zeitspanne als die Zeitdauer einer Netzhalbwelle ein Strom fließen, d. h. ausgangsseitig immer logisch "0" anliegen, wenn Strom fließt.

Ein logisch "0" von einer Zeitdauer oberhalb eines Schwellwerts von z. B. mindestens 9 ms während einer ersten Halbwelle kann also nur erzeugt werden, wenn eine bewusste Netzspannung anliegt. Wenn die Nulldurchgänge ausgefiltert werden, dauern die Pulse mit einem Pegel von logisch "0", also mit niedrigem Pegel, zumindest 10 ms an. Zudem kann auch nur bei bewusstem Anlegen einer Netzspannung der obere Schaltungszweig mit der Zenerdiode Z1 aktiviert werden. Primärseitig fließt also bei einer Störspannung in jeder Halbwelle für eine deutlich kürzere Zeitspanne als die Zeitdauer einer Netzhalbwelle ein Strom. Bei einem bewusst durch Tasterbetätigung erzeugten Netzspannungssignal fließt in zumindest jeder zweiten Halbwelle für fast die gesamte Zeitdauer dieser Halbwelle in dem unteren Zweig 201 ein Strom und in jeder zweiten Halbwelle (bestimmter Zeitdauer), in der die Netzamplitude über der Schwellenspannung der Zenerdiode Z1 liegt, fließt kein Strom im Optokoppler. Daher ist zur Diskriminierung der Schalterbetätigung der Zustand zu ermitteln, dass primärseitig an dem Optokoppler Q4 während bestimmter Ausschnitte einer jeden zweiten Halbwelle kein Strom fließt, und / oder in der anderen Halbwelle immer Strom in den Optokoppler fließt, solange bestimmte Schwellwerte von z. B. -6,5V bzw. +6,5V überschritten sind.

Somit ist es auch möglich, dass die Schnittstellenschaltung 2 das Überschreiten des unteren Schwellenwertes für zumindest den Großteil der Zeitdauer einer von zwei Halbwellen des Steuersignals 10 detektiert, und dass die Schnittstellenschaltung 2 für jede Detektion eines Überschreitens des unteren Schwellwertes einen Signalpuls niedrigen Pegels 24 in dem Schnittstellensignal 21 erzeugt, und bei wiederholtem Aufeinanderfolgen mehrerer derartiger Signalpulse niedrigen Pegels 24 das Anliegen eines Steuersignals 10 erkennt.

In Fig. 7 wird erneut ein beispielhafter Signalverlauf in dem erfindungsgemäßen Betriebsgerät nach Fig. 4 hier bei einer offenen Leitung von 350m Länge gezeigt. Das Steuersignal 10 liegt somit nicht am Eingang der Schnittstellenschaltung an. Stattdessen liegt lediglich ein eingekoppeltes Signal 41 an. Die Impulse 42, 43 des Schnittstellensignals 40 werden bei länger werdender Leitung immer kürzer. Es ist jedoch noch immer eine sichere Unterscheidung von absichtlich angelegter Netzspannung und eingekoppelter Signale möglich.

In Fig. 8 dagegen wird von einer offenen Leitung von mind. 550m Länge ausgegangen. Die Spitzenwerte 54 des eingekoppelten Signals 51 erreichen hier eine solche Höhe, dass die Durchbruchsspannung der Zenerdiode Z1 aus Fig. 4 überschritten wird. Es werden somit wie auch bei Anliegen eines Netzsignals 10 Impulse 55 im Bereich einer Halbwelle des eingekoppelten Signals 51 erzeugt. Zusätzlich werden Impulse 52, 53 im Bereich der Nulldurchgänge des eingekoppelten Signals 51 erzeugt. Eine Unterscheidung zwischen einem eingekoppelten Signal 51 und einem anliegenden Netzsignal 10 ist nicht länger möglich. Insbesondere durch die Phasenverschiebung zwischen dem Netzsignal 10 und dem eingekoppelten Signal 51 ergibt sich eine Asynchronität verschiedener angeschlossener Geräte und Fehlschaltungen. Allerdings sind Leitungslängen von mehr als 500m unüblich für eine Leuchten- oder Beleuchtungsinstallation und daher muss dieser Fall nicht weiter betrachtet werden.

Fig. 9 zeigt ein Ausführungsbeispiel des erfindungsgemäßen Verfahrens. In einem ersten Schritt 300 werden die Spitzenwerte jeweils einer von zwei Halbwellen eines Steuersignals detektiert. Als Spitzenwert gelten dabei sämtliche Werte oberhalb einer Schwellspannung. In einem zweiten Schritt 301 wird das Steuersignal gleichgerichtet. Das resultierende gleichgerichtete Steuersignal besteht aus aufeinanderfolgenden Halbwellen identischen Vorzeichens.

In einem optionalen dritten Schritt 302 werden Nulldurchgänge des Steuersignals detektiert, indem Nullpunkte des gleichgerichteten Steuersignals ermittelt werden. In einer alternativen Variante können die Nulldurchgänge des Steuersignals auch einfach herausgefiltert werden (beispielsweise durch Herausfiltern von Pulsdauern von unter 150 µs). In einem vierten Schritt 303 werden die ermittelten Spitzenwerte (Überschreiten des oberen Schwellenwertes) und das Aktivieren des unteren Zweiges 202 und optional die ermittelten Nulldurchgänge in einem gemeinsamen Schnittstellensignal zugefasst. In einem fünften Schritt 304 wird das Schnittstellensignal hinsichtlich logischer Zustände und der damit bezweckten Schaltvorgänge ausgewertet. In einem sechsten Schritt 305 wird das Leuchtmittel entsprechend den im vorangehenden Schritt ermittelten Steuervorgaben angesteuert.

Die Erfindung ist nicht auf das dargestellte Ausführungsbeispiel beschränkt. Verschiedenste Leuchtmittel können erfindungsgemäß angesteuert werden. Auch der Einsatz abweichender Eingabegeräte, wie z. B. berührungsempfindliche Displays, etc. ist denkbar.

## Patentansprüche

1. Betriebsgerät (1) für Leuchtmittel (5),
wobei das Betriebsgerät (1) über
- eine Schnittstellenschaltung (2) zur Erzeugung eines Schnittstellensignals (21, 31, 41, 51) in Abhängigkeit eines außerhalb des Betriebsgeräts (1) erzeugten Steuersignals (Vn, 10), das in Form eines Netzspannungssteuersignals ausgestaltet ist, und
- eine Ansteuerschaltung (3) zur Auswertung des Schnittstellensignals (21, 31, 41, 51) und zur Ansteuerung zumindest eines Leuchtmittels (5) in Abhängigkeit der Auswertung des Schnittstellensignals (21, 31, 41, 51) verfügt,
- wobei die Schnittstellenschaltung (2) Mittel zum Detektieren eines Überschreitens eines oberen Schwellenwertes des Steuersignals (Vn, 10) umfasst,
- wobei die Schnittstellenschaltung (2) dazu ausgelegt ist, für jede Detektion des Überschreitens des oberen Schwellenwertes einen ersten Signalpuls (22, 55) zu erzeugen,
- wobei die Schnittstellenschaltung (2) eine Nulldurchgangs-Erkennungs-Schaltung (201) beinhaltet,
- wobei die Nulldurchgangs-Erkennungs-Schaltung (201) ein Überschreiten eines unteren Schwellenwertes der negativen Halbwelle des Steuersignals (Vn, 10) erkennt, und
- wobei die Nulldurchgangs-Erkennungs-Schaltung (201) für jede Detektion des Überschreitens des unteren Schwellenwertes des Steuersignals (Vn, 10) einen zweiten Signalpuls aufweisend einen gegenüber dem ersten Signalpuls (22, 55) niedrigen Pegel (24) in dem Schnittstellensignal (21, 31, 41, 51) erzeugt,
**dadurch gekennzeichnet,**
- **dass** das Mittel zum Detektieren dazu ausgelegt ist, ein Überschreiten des oberen Schwellenwertes lediglich in einer von zwei Halbwellen des Steuersignals (Vn, 10) zu detektieren;
- **dass** die Schnittstellenschaltung (2) dazu ausgelegt ist, den ersten Signalpuls (22, 55) in dem Schnittstellensignal (21, 31, 41, 51) im Bereich des Spitzenwerts der positiven Halbwelle des Steuersignals (Vn, 10) zu erzeugen; und
- **dass** die Ansteuerschaltung (3) dazu eingerichtet ist, das Anliegen des Steuersignals (Vn, 10) auf Basis des ersten Signalpulses (22, 55) zu erkennen.

2. Betriebsgerät (1) nach Anspruch 1,
- wobei der erste Signalpuls (22, 55) eine Länge von zumindest 1ms aufweist, vorzugsweise von zumindest 3ms, und
- wobei der erste Signalpuls (22, 55) eine Länge von höchstens 10ms, vorzugsweise eine Länge von höchstens 8ms aufweist,
- wobei das Netzspannungssteuersignal eine Frequenz von 50Hz aufweist.

3. Betriebsgerät (1) nach Anspruch 1,
- wobei der zweite Signalpuls (24) eine Länge von zumindest 9ms aufweist, vorzugsweise von 9,5ms,
- wobei das Netzspannungssteuersignal eine Frequenz von 50Hz aufweist.

4. Betriebsgerät (1) nach einem der Ansprüche 1 bis 3,
- wobei die Schnittstellenschaltung (2) eine Gleichrichter-Schaltung (200) beinhaltet, und
- wobei die Gleichrichterschaltung (200) dazu eingerichtet ist, das Steuersignal (Vn, 10) gleichzurichten.

5. Verfahren zum Betreib von Leuchtmitteln (5),
- wobei in Abhängigkeit eines außerhalb eines Betriebsgeräts (1) erzeugten Steuersignals (Vn, 10), das in Form eines Netzspannungssteuersignals ausgestaltet ist, ein Schnittstellensignal (21, 31, 41, 51) erzeugt wird, und
- wobei das Schnittstellensignal (21, 31, 41, 51) ausgewertet wird und ein Leuchtmittel (5) in Abhängigkeit der Auswertung des Schnittstellensignals (21, 31, 41, 51) angesteuert wird,
- wobei ein Überschreiten eines oberen Schwellwertes des Steuersignals (Vn, 10) detektiert wird,
- wobei für jede Detektion des Überschreitens des oberen Schwellenwertes ein erster Signalpuls (22, 55) erzeugt wird, und
- wobei Nulldurchgänge des Steuersignals (Vn, 10) erkannt werden,
- wobei ein Überschreiten eines unteren Schwellenwertes der negativen Halbwelle detektiert wird, und
- wobei für jede Detektion des Überschreitens des unteren Schwellenwertes ein zweiter Signalpuls (24) aufweisend einen gegenüber dem ersten Signalpuls (22, 55) niedrigen Pegel (24) in dem Schnittstellensignal (21, 31, 41, 51) erzeugt wird,
**dadurch gekennzeichnet,**
- **dass** ein Überschreiten des oberen Schwellwertes lediglich in einer von zwei Halbwellen des Steuersignals (Vn, 10) detektiert wird;
- **dass** der erste Signalpuls (22, 55) in dem Schnittstellensignal (21, 31, 41, 51) im Bereich des Spitzenwerts der positiven Halbwelle des Steuersignals (Vn, 10) erzeugt wird; und
- **dass** die Ansteuerschaltung (3) das Anliegen des Steuersignals(Vn, 10) auf Basis des ersten Signalpulses (22, 55) erkennt.

6. Verfahren nach Anspruch 5,
- wobei der erste Signalpuls (22, 55) eine Länge von zumindest 1ms aufweist, vorzugsweise von zumindest 3ms, und
- wobei der erste Signalpuls (22, 55) eine Länge von höchstens 10ms, vorzugsweise von höchstens 8ms aufweist
- wobei das Netzspannungssteuersignal eine Frequenz von 50Hz aufweist.

7. Verfahren nach Anspruch 5,
- wobei der zweite Signalpuls (24) eine Länge von zumindest 9ms aufweist, vorzugsweise von 9,5ms,
- wobei das Netzspannungssteuersignal eine Frequenz von 50Hz aufweist.

8. Verfahren nach einem der Ansprüche 5 bis 7,
wobei das Steuersignal (Vn, 10) gleichgerichtet wird.

## Claims

1. An operating device (1) for an illuminant (5),
wherein the operating device (1) has
- an interface circuit (2) for generating an interface signal (21, 31, 41, 51) depending on a control signal (Vn, 10) generated outside of the operating device (1), which is designed in the form of a supply voltage control signal, and
- a drive circuit (3) for evaluating the interface signal (21, 31, 41, 51) and for the control at least of one illuminant (5) depending on the evaluation of the interface signal (21,31,41,51),
- wherein the interface circuit (2) comprises means for detecting an overshooting of an upper threshold value of the control signal (Vn, 10),
- wherein the interface circuit (2) is designed to generate a first signal pulse (22, 55) for each detection of the overshooting of the upper threshold value,
- wherein the interface circuit (2) comprises a zero-crossing detection circuit (201),
- wherein the zero-crossing detection circuit (201) identifies an overshooting of a lower threshold value of the negative half-cycle of the control signal (Vn, 10), and
- wherein for each detection of the overshooting of the lower threshold value of the control signal (Vn, 10) the zero-crossing detection circuit (201) generates a second signal pulse having a low level (24) compared to the first signal pulse (22, 55) in the interface signal (21, 31, 41, 51),
**characterized in**
- **that** the means for the detection is designed to detect an overshooting of the upper threshold value only in one of the two half-cycles of the control signal (Vn, 10);
- **that** the interface circuit (2) is designed to generate the first signal pulse (22, 55) in the interface signal (21, 31, 41, 51) in the range of the peak value of the positive half-cycle of the control signal (Vn, 10); and
- **that** the drive circuit (3) is arranged to identify the presence of the control signal (Vn, 10) on the basis of the first signal pulse (22, 55).

2. An operating device (1) according to Claim 1,
- wherein the first signal pulse (22, 55) has a length of at least 1 ms, preferably of at least 3 ms, and
- wherein the first signal pulse (22, 55) has a length of at most 10 ms, preferably a length of at most 8 ms,
- wherein the supply voltage control signal has a frequency of 50 Hz.

3. An operating device (1) according to Claim 1,
- wherein the second signal pulse (24) has a length of at least 9 ms, preferably of 9.5 ms,
- wherein the supply voltage control signal has a frequency of 50 Hz.

4. An operating device (1) according to any one of Claims 1 to 3,
- wherein the interface circuit (2) comprises a rectifier circuit (200), and
- wherein the rectifier circuit (200) is arranged to rectify the control signal (Vn, 10).

5. A method for operating illuminants (5),
- wherein depending on a control signal (Vn, 10) generated outside of an operating device (1), which control signal is designed in the form of a supply voltage control signal, an interface signal (21, 31, 41, 51) is generated, and
- wherein the interface signal (21, 31, 41, 51) is evaluated and an illuminant (5) is actuated depending on the evaluation of the interface signal (21, 31, 41, 51),
- wherein an overshooting of an upper threshold value of the control signal (Vn, 10) is detected,
- wherein for each detection of the overshooting of the upper threshold value a first signal pulse (22, 55) is generated, and
- wherein the zero-crossings of the control signal (Vn, 10) are identified,
- wherein an overshooting of a lower threshold of the negative half-cycle is detected, and
- wherein for each detection of the overshooting of the lower threshold value a second signal pulse (24) is generated having a low level (24) compared to the first signal pulse (22, 55) in the interface signal (21, 31, 41, 51),
**characterized in,**
- **that** an overshooting of the upper threshold value is detected only in one of the two half-cycles of the control signal (Vn, 10);
- **that** the first signal pulse (22, 55) in the interface signal (21, 31, 41, 51) is generated in the range of the peak value of the positive half-cycle of the control signal (Vn, 10); and
- **that** the drive circuit (3) identifies the presence of the control signal (Vn, 10) on the basis of the first signal pulse (22, 55).

6. A method according to Claim 5,
- wherein the first signal pulse (22, 55) has a length of at least 1 ms, preferably of at least 3 ms, and
- wherein the first signal pulse (22, 55) has a length of at most 10 ms, preferably of at most 8 ms,
- wherein the supply voltage control signal has a frequency of 50 Hz.

7. A method according to Claim 5,
- wherein the second signal pulse (24) has a length of at least 9 ms, preferably of 9.5 ms,
- wherein the supply voltage control signal has a frequency of 50 Hz.

8. A method according to any one of Claims 5 to 7,
- wherein the control signal (Vn, 10) is rectified.

## Revendications

1. Équipement de commande (1) pour moyen d'éclairage (5), l'appareil d'actionnement (1) étant équipé
- d'un circuit d'interface (2) pour la génération d'un signal d'interface (21, 31, 41, 51) en fonction d'un signal de commande (Vn, 10) généré à l'extérieur de l'équipement de commande (1), qui est conçu sous la forme d'un signal de commande de tension de réseau et
- d'un circuit de pilotage (3) pour l'analyse du signal d'interface (21, 31, 41, 51) et pour le pilotage d'au moins un moyen d'éclairage (5) en fonction de l'analyse du signal d'interface (21, 31, 41, 51),
- le circuit d'interface (2) comprenant des moyens pour la détection d'un dépassement d'une valeur seuil supérieure du signal de commande (Vn, 10),
- le circuit d'interface (2) étant conçu pour générer, à chaque détection du dépassement de la valeur seuil supérieure, une première impulsion de signal (22, 55),
- le circuit d'interface (2) contenant un circuit de détection de passage par zéro (201),
- le circuit de détection de passage par zéro (201) détectant un dépassement d'une valeur seuil inférieure de l'alternance négative du signal de commande (Vn, 10) et
- le circuit de détection de passage par zéro (201) générant, à chaque détection du dépassement de la valeur seuil inférieure du signal de commande (Vn, 10), une deuxième impulsion de signal présentant un niveau (24) plus faible par rapport à la première impulsion de signal (22, 55) dans le signal d'interface (21,31,41,51),
**caractérisé en ce que**
- le moyen de détection est conçu pour détecteur un dépassement de la valeur seuil supérieure uniquement dans une parmi deux alternances du signal de commande (Vn, 10) ;
- le circuit d'interface (2) est conçu pour générer la première impulsion de signal (22, 55) dans le signal d'interface (21, 31, 41, 51) au niveau de la valeur de crête de l'alternance positive du signal de commande (Vn, 10) ; et
- le circuit de pilotage (3) est conçu pour détecter l'application du signal de commande (Vn, 10) sur la base de la première impulsion de signal (22, 55).

2. Équipement de commande (1) selon la revendication 1,
- la première impulsion de signal (22, 55) présentant une longueur d'au moins 1 ms, de préférence d'au moins 3 ms et
- la première impulsion de signal (22, 55) présentant une longueur de 10 ms maximum, de préférence une longueur de 8 ms maximum,
- le signal de commande de tension de réseau présentant une fréquence de 50 Hz.

3. Équipement de commande (1) selon la revendication 1,
- la deuxième impulsion de signal (24) présentant une longueur d'au moins 9 ms, de préférence de 9,5 ms,
- le signal de commande de tension de réseau présentant une fréquence de 50 Hz.

4. Équipement de commande (1) selon l'une des revendications 1 à 3,
- le circuit d'interface (2) contenant un circuit redresseur (200) et
- le circuit redresseur (200) étant conçu pour redresser le signal de commande (Vn, 10).

5. Procédé de commande de moyens d'éclairage (5),
- un signal d'interface (21, 31, 41, 51) étant généré en fonction d'un signal de commande (Vn, 10), généré à l'extérieur d'un équipement de commande (1), qui est conçu sous la forme d'un signal de commande de tension de réseau et
- le signal d'interface (21, 31, 41, 51) étant analysé et un moyen d'éclairage (5) étant piloté en fonction de l'analyse du signal d'interface (21, 31, 41, 51),
- un dépassement d'une valeur seuil supérieure du signal de commande (Vn, 10) étant détecté,
- une première impulsion de signal (22, 55) étant générée à chaque détection du dépassement de la valeur seuil supérieure et
- les passages par zéro du signal de commande (Vn, 10) étant détectés,
- un dépassement d'une valeur seuil inférieure de l'alternance négative étant détectée et
- une deuxième impulsion de signal (24) présentant un niveau plus faible par rapport à la première impulsion de signal (22, 55) étant générée dans le signal d'interface (21, 31, 41, 51) à chaque détection du dépassement de la valeur seuil inférieur,
**caractérisé en ce que**
- un dépassement de la valeur seuil supérieure est détectée uniquement dans une parmi deux alternances du signal de commande (Vn, 10) ;
- la première impulsion de signal (22, 55) est générée dans le signal d'interface (21, 31, 41, 51) au niveau de la valeur de crête de l'alternance positive du signal de commande (Vn, 10) ; et
- le circuit de pilotage (3) détecte l'application du signal de commande (Vn, 10) sur la base de la première impulsion de signal (22, 55).

6. Procédé selon la revendication 5,
- la première impulsion de signal (22, 55) présentant une longueur d'au moins 1 ms, de préférence d'au moins 3 ms et
- la première impulsion de signal (22, 55) présentant une longueur de 10 ms maximum, de préférence de 8 ms maximum,
- le signal de commande de tension de réseau présentant une fréquence de 50 Hz.

7. Procédé selon la revendication 5,
- la deuxième impulsion de signal (24) présentant une longueur d'au moins 9 ms, de préférence de 9,5 ms,
- le signal de commande de tension de réseau présentant une fréquence de 50 Hz.

8. Procédé selon l'une des revendications 5 à 7,
le signal de commande (Vn, 10) étant redressé.
